# EUROPÄISCHE PATENTSCHRIFT

(11) **EP 1 164 090 B1**
(45) Veröffentlichungstag und Bekanntmachung des Hinweises auf die Patenterteilung: **13.08.2003**
(21) Anmeldenummer: 00112149.0
(22) Anmeldetag: 06.06.2000
(51) Int. Cl.: B65D 81/00, B65B 29/04

(54) **Teebeutel mit einem an seinem Faden befestigten Etikett und Verfahren zum Befestigen eines Etiketts am Faden eines Teebeutels**
Tea bag with a tag attached to its string and method for attaching a tag to the string of a tea bag
Sachet de thé ayant une étiquette attachée à son cordon et procédé pour attacher une étiquette au cordon d'un sachet de thé

(43) Veröffentlichungstag der Anmeldung: 19.12.2001
(73) Patentinhaber: TEEPACK SPEZIALMASCHINEN GMBH & CO. KG, D-40667 Meerbusch (DE)
(72) Erfinder: Hauers, Manfred, 41749 Viersen (DE); Lambertz, Stephan Dr., 50354 Hürth (DE); Lohrey, Wilhelm, Dipl.-Ing., 40668 Meerbusch (DE); Vits, Dieter, 41470 Neuss (DE)
(74) Vertreter: Stenger, Watzke & Ring Patentanwälte

(56) Entgegenhaltungen:
- EP-A- 0 691 268
- WO-A-00/17055
- GB-A- 809 573
- US-A- 1 726 060
- US-A- 1 857 625

## Beschreibung

Die Erfindung betrifft einen Aufgußbeutel, insbesondere für Tee, an dessen Kopfteil ein zur Handhabung und/oder Information dienender Faden mit Etikett befestigt ist, wobei der mit seinem freien Fadenende auf der einen Seite des Etiketts liegende Faden in einer Schlaufe durch das Etikett gezogen ist. Die Erfindung betrifft weiter ein Verfahren zum Befestigen eines Etiketts am Faden eines Aufgußbeutels.

Ein derartiger Aufgußbeutel sowie ein derartiges Verfahren sind aus der US 1 857 625 bekannt. Die in diesem Zusammenhang seitens der US 1 857 625 offenbarte Vorrichtung ist technisch aufwendig und läßt eine sichere Fixierung des Etiketts am Faden durch eine Fadenverbindung bei hoher Herstellungsgeschwindigkeit nicht zu.

Ferner ist es bekannt, Aufgußbeutel ausschließlich durch einen Faden zu verschließen. Hierzu werden am Kopfteil des Aufgußbeutels zuerst die Ecken umgefaltet und anschließend das Mittelteil über die umgefalteten Ecken gefaltet, so daß sich ein zuverlässiger Verschluß des Aufgußbeutels ergibt. Dieser Verschluß wird durch einen Faden gesichert, für dessen Anbringung es mehrere Möglichkeiten gibt.

Bei einer bekannten Ausführungsform gemäß deutschem Gebrauchsmusters 296 13 448 wird der an das Kopfteil des Aufgußbeutels angelegte Faden mittels eines separaten Befestigungsfadens angeheftet. Entsprechend wird der Faden mittels eines separaten Befestigungsfadens an dem zur Handhabung und/oder Information dienenden Etikett befestigt. Diese Verbindung des jeweiligen Fadenendes mit dem Aufgußbeutel bzw. dem Etikett hält höheren Belastungen nicht stand und ist verfahrenstechnisch aufwendig.

Um eine einfachere Fadenanbringung zu schaffen, ist es aus der EP 0 807 579 bekannt, das gefaltete Kopfteil mit zwei Ausnehmungen zu versehen und den Aufgußbeutel derart neben einem gespannten Faden anzuordnen, daß dieser in Höhe der Ausnehmungen verläuft und durch jede der Ausnehmungen eine Fangnadel hindurchgeführt werden kann, die den Faden aufnehmen und durch die Ausnehmungen mit seinen beiden Enden durchziehen. Die freien Enden des durch die Ausnehmungen des Aufgußbeutels hindurchgeführten Fadens werden am Etikett, beispielsweise durch Anschweißen oder Anheften, befestigt. Nachteilig ist hierbei, daß die Befestigung locker und damit unsicher ist und die Möglichkeit besteht, daß sich die umgefalteten Bereiche des Kopfteils auffalten, so daß der Inhalt des Aufgußbeutels herausfallen kann bzw. ein Aroma- und Frischeverlust eintreten kann.

Es ist ferner aus der EP 0 691 268 ein Fadenverschluß bekannt, bei dem durch ein einziges Loch im Kopfteil des Aufgußbeutels eine Nadel hindurchgeführt wird, die einen dahintergelegten Faden erfaßt und durch die Öffnung unter Bildung einer Schlinge zurückzieht, die sodann zur Bildung eines Knotens verwendet wird. Nachteilig ist dabei, daß nicht sichergestellt ist, daß die eingefalteten Ecken und das darüber gefaltete Mittelteil des Kopfteils miteinander und mit dem Beutel durch die Fadenverbindung erfaßt werden und durch den gebildeten Knoten verbunden werden. Der Verschluß ist selbst bei hoher Herstellungspräzision beim Falten, Lochen und bei der Fadenführung nicht ausreichend sicher.

Der Erfindung liegt in Anbetracht dieses Standes der Technik die **Aufgabe** zugrunde, eine sichere Fixierung des Etiketts am Faden durch eine Fadenverbindung sicherzustellen, die einfach mit geringem technischen Aufwand bei hoher Herstellungsgeschwindigkeit angebracht werden kann.

Die Aufgabe ist erfindungsgemäß an einem Aufgußbeutel der eingangs genannten Art dadurch **gelöst**, daß die Schlaufe von der anderen Seite in zwei Schlitze im Randbereich des Etiketts derart eingelegt ist, daß ihr geschlossener Teil auf der einen Seite des Etiketts liegt und die Umschlingung durch Zug am Faden festgezogen ist.

Die Befestigung des Etiketts am freien Ende des Fadens erfolgt auf einfache Weise und kann insbesondere in einem kontinuierlich arbeitenden Verfahren bei ruhigem Maschinenlauf und hohen Stückzahlen durchgeführt werden. Der Knoten löst sich aufgrund der Reibkräfte auch unter geringer Vorspannung, das heißt lockerem Festziehen, nicht.

Verfahrensgemäß wird zur Lösung der Aufgabe der mit seinem freien Fadenende auf der einen Seite des Etiketts liegende Faden von einer das Etikett durchdringenden Nadel erfaßt und in einer Schlaufe durch das Etikett gezogen. Die Schlaufe wird anschließend von der anderen Seite in zwei Schlitze im Randbereich des Etiketts derart eingelegt, daß ihr geschlossener Teil wieder auf der einen Seite des Etiketts zu liegen kommt. Anschließend wird die Umschlingung durch Zug am Faden festgezogen.

Mit der Erfindung wird ein mit einfachen technischen Vorrichtungen und hoher Arbeitsgeschwindigkeit arbeitendes Verfahren zum Befestigen eines Etiketts am freien Ende eines mit dem anderen Ende an einem Aufgußbeutel befestigten Fadens geschaffen, das nachfolgend unter Bezugnahme auf die Zeichnungen anhand eines Ausführungsbeispiels erläutert wird. In der Zeichnung zeigt:
- Fig. 1: eine schematisch perspektivische Ansicht eines Aufgußbeutels mit erfindungsgemäß befestigtem Etikett;
- Fig. 2a und Fig. 2b: eine Seitenansicht und eine Draufsicht auf ein Etikett und das freie Fadenende;
- Fig. 3a und Fig. 3b: eine entsprechende Seitenansicht und Draufsicht nach dem Durchziehen des Fadenendes;
- Fig. 4a und Fig. 4b: eine weitere Seitenansicht und Draufsicht, bei denen die Fadenschlaufe in Einschnitte des Etiketts gelegt worden ist und
- Fig. 5a und Fig. 5b: eine Seitenansicht und Draufsicht des am Etikett befestigten Fadens.

Der in Fig. 1 dargestellte Aufgußbeutel 1 ist an seinem Kopfteil 6 durch Umfalten der Ecken 1a und 1b und anschließendes Darüberfalten des Mittelteils 1c verschlossen, und mit einem Fadenverschluß 7 versehen, so daß das im Inneren der Kammer befindliche Substrat, insbesondere Tee, nicht heraustreten kann.

Der Fadenverschluß 7 weist einen Faden 3 auf, der unter Bildung einer Schlaufe 3a mit seinem einen Ende 3b durch ein Loch 9 und mit seinem anderen Ende 3c durch ein zweites Loch 8 geführt ist, wobei sich die Schlaufe 3a in der Zeichnung auf der Vorderseite des Beutels 1 und die Enden 3b und 3c sich auf der in der Zeichnung Rückseite des Beutels 1 befinden. Die Schlaufe ist über die Kopfkante 10 des Aufgußbeutels 1 gelegt und die beiden Enden 3b und 3c des Fadens 3 sind von unten durch die Schlaufe 3a geführt. Durch Anziehen eines oder beider Enden des Fadens 3 ist ein doppelt gesicherter Knoten 11 gebildet, der die Ecken 1a und 1b sowie das Mittelteil 1c des Kopfteils 6 in Schließstellung miteinander und mit dem Aufgußbeutel 1 fixiert.

Wie Fig. 1 zeigt, ist an dem freien Ende 3e des Fadens 3 ein Etikett 5 befestigt, wobei der mit seinem freien Fadenende 3e auf der einen Seite des Etiketts 5 liegende Faden 3 von einer das Etikett 5 durchdringenden Nadel erfaßt und in einer Schlaufe 3f durch das Etikett 5 gezogen ist, die Schlaufe 3f anschließend von der anderen Seite in zwei Schlitze 5a im Randbereich des Etiketts 5 derart eingelegt ist, daß ihr geschlossener Teil wieder auf der einen Seite des Etiketts 5 zu liegen kommt, und wobei anschließend durch Zug am Faden 3 die Umschlingung festgezogen ist.

Zur Befestigung eines in den Fig. 2a bis 5b dargestellten Etiketts 5 am anderen Ende des Fadens 3 wird dieser mit seinem Ende 3e gemäß den Fig. 2a und 2b an eine Seite des Etiketts 5 gelegt. Vorzugsweise mittels einer mit Widerhaken versehenen Nadel wird das Etikett 5 durchstochen und der Faden 3 an seinem Fadenende 3e erfaßt. Das Fadenende 3e wird gemäß den Fig. 3a und 3b in Form einer Schlaufe 3f durch das Etikett 5 hindurchgezogen.

Diese Schlaufe 3f wird nunmehr erfaßt und gemäß den Fig. 4a und 4b in Schlitze 5a gelegt, die im Randbereich des Etiketts ausgebildet sind. Der geschlossene Teil der Schlaufe 3f kommt auf diese Weise wieder auf derselben Seite des Etiketts 5 zu liegen, auf der sich das Fadenende 3e und der durchlaufende Teil des Fadens 3 befindet. Diese Situation ist am besten in Fig. 5a zu erkennen.

Durch Ausüben von Zug auf den Faden 3 wird schließlich die Umschlingung um das Etikett 5 festgezogen, so daß sich die in Fig. 5b dargestellte Situation ergibt.

Wie aus den voranstehenden Erläuterungen hervorgeht, wird mit einfachen Mitteln ein Umschlingen des Etiketts 5 erreicht, wobei die Haftung des Fadens 3 ausreicht, um ein zuverlässiges Befestigen des Etiketts 5 zu erreichen.

## Patentansprüche

1. Aufgußbeutel (1), insbesondere für Tee, an dessen Kopfteil (6) ein zur Handhabung und/oder Information dienender Faden (3) mit Etikett (5) befestigt ist, wobei der mit seinem freien Fadenende (3e) auf der einen Seite des Etiketts (5) liegende Faden (3) in einer Schlaufe (3f) durch das Etikett (5) gezogen ist,
**dadurch gekennzeichnet,**
**daß** die Schlaufe (3f) von der anderen Seite in zwei Schlitze (5a) im Randbereich des Etiketts (5) derart eingelegt ist, daß ihr geschlossener Teil auf der einen Seite des Etiketts (5) liegt und die Umschlingung durch Zug am Faden (3) festgezogen ist.

2. Verfahren zum Befestigen eines Etiketts (5) am freien Ende (3e) eines mit dem anderen Ende an einem Aufgußbeutel (1), insbesondere für Tee, befestigten bzw. befestigbaren Fadens (3), wobei der mit seinem freien Fadenende (3e) auf der einen Seite des Etiketts (5) liegende Faden (3) von einer das Etikett (5) durchdringenden Nadel erfaßt und in einer Schlaufe (3f) durch das Etikett (5) gezogen wird,
**dadurch gekennzeichnet,**
**daß** die Schlaufe (3f) anschließend von der anderen Seite in zwei Schlitze (5a) im Randbereich des Etiketts (5) derart eingelegt wird, daß ihr geschlossener Teil wieder auf der einen Seite des Etiketts (5) zu liegen kommt und daß anschließend durch Zug am Faden (3) die Umschlingung festgezogen wird.

3. Verfahren nach Anspruch 2, **dadurch gekennzeichnet, daß** das Verfahren kontinuierlich durchgeführt wird.

## Claims

1. Infusion bag (1), in particular for tea, to the head part (6) of which a string (3), which is used for handling and/or information, with a tag (5) is attached, wherein the string (3) lying with its free string end (3e) on the one side of the tag (5) is pulled in a loop (3f) through the tag (5),
**characterised in that** the loop (3f) is placed from the other side in two slits (5a) in the edge region of the tag (5) such that its closed part lies on the one side of the tag (5) and the looped part is tightened by pulling on the string (3).

2. Method for attaching a tag (5) to the free end (3e) of a string (3) which is attached or can be attached by the other end to an infusion bag (1), in particular for tea, wherein the string (3) lying with its free string end (3e) on the one side of the tag (5) is engaged by a needle penetrating the tag (5) and pulled in a loop (3f) through the tag (5),
**characterised in that** the loop (3f) is then placed from the other side in two slits (5a) in the edge region of the tag (5) such that its closed part again comes to lie on the one side of the tag (5) and that the looped part is then tightened by pulling on the string (3).

3. Method according to Claim 2, **characterised in that** the method is carried out continuously.

## Revendications

1. Sachet d'infusion (1), en particulier destiné au thé, sur la partie de tête duquel (6) est attaché un fil (3) servant à la manipulation et/ou à l'information avec une étiquette (5), dans lequel le fil (3) se trouvant avec son extrémité de fil libre (3a) sur l'un des côtés de l'étiquette (5) est tiré à travers l'étiquette (5) en formant une boucle (3f)
**caractérisé en ce que**,
la boucle (3f) est introduite à partir de l'autre côté dans deux fentes (5a) dans la zone périphérique de l'étiquette (5), de telle sorte que sa partie fermée se trouve sur l'un des côtés de l'étiquette (5) et l'enlacement est bloqué par traction sur le fil (3).

2. Procédé pour attacher une étiquette (5) sur l'extrémité libre (3e) d'un fil (3) pouvant être attaché ou étant attaché par l'autre extrémité à un sachet d'infusion (1), en particulier destiné au thé, dans lequel le fil (3) se trouvant avec son extrémité de fil (3e) libre sur l'un des côtés de l'étiquette (5) est saisi par une aiguille pénétrant l'étiquette (5) et tiré à travers l'étiquette (5) en formant une boucle (3f),
**caractérisé en ce que**,
la boucle (3f) est ensuite introduite à partir de l'autre côté dans deux fentes (5a) dans la zone périphérique de l'étiquette (5) de sorte que sa partie refermée vient à reposer à nouveau sur l'un des côtés de l'étiquette (5) et qu'en suite l'enlacement est bloqué par traction sur le fil (3).

3. Procédé selon la revendication 2, **caractérisé en ce que** le procédé est exécuté en continu.
